# FASCICULE DE BREVET EUROPEEN

(11) **EP 0 015 349 B1**
(45) Date de publication et mention de la délivrance du brevet: **05.10.1983**
(21) Numéro de dépôt: 79400153.7
(22) Date de dépôt: 08.03.1979
(51) Int. Cl.: F27B 7/38, C04B 7/44

(54) **Dispositif de jonction entre un four rotatif et des tubes satellites**
Verbindungsvorrichtung zwischen einem Drehrohrofen und Satellitenkühlrohren
Junction device between a rotary kiln and planetary coolers

(43) Date de publication de la demande: 17.09.1980
(73) Titulaire: CLE, F-92150 Suresnes (FR)
(72) Inventeur: Dementhon, Daniel, F-71100 Chalon sur Saone (FR); Bonin, Jacques, F-71530 Champforgeuil (FR)
(74) Mandataire: Durand, Yves Armand Louis

## Description

L'invention a pour objet un dispositif de jonction entre un four rotatif incliné de cuisson d'une matière et une pluralité de tubes de refroidissement.

Pour la cuisson de certaines matières et en particulier du clinker de ciment, on utilise généralement des fours rotatifs de grand diamètre entraînés en rotation autour de leur axe, celui-ci étant incliné d'amont en aval. Avant la sortie du four, il est utile de refroidir le clinker et on utilise souvent pour cela des tubes de refroidissement qui sont disposés en satellites autour du four à l'aval de celui-ci, chaque tube étant relié à son extrémité amont avec l'intérieur du four par un conduit de liaison. La paroi du four est donc munie d'une pluralité d'orifices de sortie de la matière par lesquels celle-ci tombe dans les conduits de liaison, ceux-ci ayant généralement une direction sensiblement radiale au four. A sa sortie, le conduit de liaison débouche dans le tube de refroidissement au-dessus d'un coude de jonction qui peut être constitué de différentes façons.

Dans le mode de réalisation le plus simple, décrit par exemple dans le brevet US-A-3.792.961, le conduit de liaison traverse radialement la paroi du tube de refroidissement et débouche au-dessus d'une paroi inclinée, de forme conique, qui forme l'extrémité amont du tube et constitue le coude de jonction. La matière passant dans le conduit de liaison tombe sur la paroi de fermeture inclinée puis descend vers l'aval à l'intérieur du tube de refroidissement au cours de la rotation de celui-ci autour de l'axe du four et elle y est refroidie par de l'air aspiré à l'entrée du tube de refroidissement et passant par le conduit de liaison dans le four où il est utilisé pour la combustion.

La matière tombée dans chaque tube forme ainsi à l'intérieur de celui-ci un talus qui avance lentement d'amont en aval dans le sens d'inclinaison du four et il faut éviter que la matière ne risque de retomber dans le four lorsque le tube passe au-dessus de l'axe du four. Il est donc utile de disposer le coude de jonction de telle sorte que la matière soit rapidement guidée assez loin de l'orifice de sortie du conduit de liaison de façon à diminuer le risque de retombée dans le four. Cependant, il ne faut pas non plus allonger de façon excessive la longueur du coude.

Pour éviter les retombées de matière dans le four, on a proposé, par exemple dans le brevet US-A-3.792.961 déjà cité, de munir le tube de refroidissement d'un barrage placé en aval de l'orifice d'arrivée du conduit de liaison et constitué par une tôle pliée ou bien une entaille ménagée dans la paroi du tube et positionnée de façon à barrer le retour de la matière vers le conduit de liaison. Cependant, de telles entailles dans la paroi présentent l'inconvénient de réduire la rigidité de l'extrémité d'entrée du tube de refroidissement.

Dans d'autres modes de réalisation, décrits par exemple dans les brevets français FR-A-2.154.124 et FR-A-2.154.125, le conduit de liaison se raccorde tangentiellement au tube de refroidissement. L'extrémité amont de celui-ci est fermée par une paroi qui coupe transversalement la paroi cylindrique du tube le long d'une arête d'intersection s'enroulant en hélice autour de l'axe du tube. La matière passant dans le conduit de liaison se déverse donc sur la paroi cylindrique du tube, s'accumule au point le plus bas puis est repoussée vers l'aval par la paroi de fermeture au cours de la rotation du tube autour de l'axe du four.

Dans le brevet FR-A-2.154.124, l'extrémité du conduit de liaison est fixée sur une paroi plane parallèle à l'axe du tube de refroidissement et la paroi de fermeture comprend, dans la zone de déversement, une surface plane perpendiculaire à l'axe du tube et prolongée par une série de surfaces coniques orientées de façon à repousser la matière vers l'aval. L'ensemble a une forme assez compliquée et difficile à réaliser.

Dans le brevet FR-A-2.154.125, la paroi de fermeture de l'extrémité du tube est constituée d'une surface conique dont le sommet est placé sensiblement au point de tangence entre le tube et le conduit de liaison et qui est traversée par celui-ci, ce qui nécessite une liaison coudée supplémentaire entre le conduit de liaison et la paroi de fermeture, qui complique la réalisation.

Dans toutes les dispositions connues, la matière tombant dans le conduit de liaison est donc déversée sur une paroi inclinée, soit la paroi de fermeture, soit la paroi cylindrique du tube, sur laquelle elle glisse pour s'accumuler au point le plus bas du tube et de là, descendre vers l'aval.

Le revêtement réfractaire risque donc de subir une usure très rapide et/ou des collages de matière dans la zone de déversement frappée par le produit chaud tombant par le conduit de liaison.

L'invention a pour objet un dispositif de jonction destiné également à provoquer un avancement rapide vers l'aval de la matière tombée par le conduit de liaison mais qui présente l'avantage d'être soumis à une usure moindre et d'être plus simple à réaliser que les dispositifs connus.

Conformément à l'invention, la paroi de fermeture a la forme d'une portion de cylindre de révolution dont les génératrices sont parallèles à la tangente à la partie amont du contour de l'orifice de sortie du conduit de liaison au point I de tangence du conduit et du tube de refroidissement de telle sorte que l'arête d'intersection hélicoïdale coïncide, sur une certaine distance, avec ladite partie amont de l'orifice de sortie et que, dans la zone de déversement, la paroi de fermeture forme avec la paroi du tube une goulotte dont le fond est constitué par l'arête hélicoïdale et dans laquelle vient s'accumuler la matière.

L'invention va maintenant être décrite, en se référant à un mode de réalisation particulier, donné à titre d'exemple et représenté sur les dessins annexés.

La figure 1 est une vue en coupe transversale du four entouré de ses tubes satellites.

La figure 2 est une vue de dessus, la partie supérieure du four étant enlevée.

La figure 3 est une vue de côté du coude de jonction.

La figure 4 est une vue du tube de refroidissement et du conduit de liaison en coupe transversale selon IV-IV, figure 3.

Les figures 5 à 11 représentent diverses positions du coude de jonction au cours de la rotation autour de l'axe, à droite en vue de côté et à gauche en coupe transversale.

Les figures 1 et 2 représentent schématiquement la partie du four rotatif où se produit le déversement de la matière dans les tubes refroidisseurs.

Comme on le voit sur la figure 1, le four cylindrique 1 qui est entraîné autour d'un axe 10 incliné vers l'aval par rapport à l'horizontale est entouré d'une pluralité de tubes 2 disposés en satellites autour de lui et entraînés en rotation avec lui.

Chaque tube 2 est d'autre part relié avec l'intérieur du four par un conduit de liaison 3. Chaque conduit de liaison débouche dans le four par un orifice d'entrée de la matière 31 et dans le tube correspondant par un orifice de sortie 32.

Lorsque le four est entraîné en rotation, la matière 4 forme à l'intérieur de celui-ci un talus dont l'inclinaison dépend de la granulométrie de la matière et des conditions de circulation dans le four et, généralement, est de l'ordre de 30° par rapport à l'horizontale. L'importance du talus dépend évidemment de la quantité de matière introduite dans le four et de sa vitesse de circulation et on peut considérer que le bord inférieur du talus se trouve au voisinage de la génératrice inférieure du four.

Comme on le voit bien sur la figure 2, la matière tombe successivement dans les orifices 31 au cours de leur rotation et l'observation montre que le début de la chute se produit lorsque l'axe 30 de l'orifice a dépassé d'environ 30° le plan vertical passant par l'axe du four, c'est-à-dire dans la position repérée G sur la figure 1.

Habituellement, chaque conduit de liaison 3 débouche dans le four selon une direction radiale. Pour améliorer les conditions d'alimentation du clinker et diminuer les risques de retour de matière dans le four, il est utile de donner au conduit 3 une forme coudée. Le conduit se compose alors, comme on l'a représenté sur la figure, d'un premier élément 33 dont l'axe 30 coupe l'axe 10 du four, et d'un second élément 34 dont l'axe 35 forme avec l'axe 30 un angle qui, généralement, sera compris entre 20 et 40°. De la sorte, le début de la chute du clinker se produit sensiblement au moment où le bord supérieur 310 de l'orifice d'entrée 31 passe à l'aplomb du bord inférieur 320 de l'orifice de sortie 32. De préférence, le second élément 34 se raccorde tangentiellément au tube 2 ; la matière tombe dans le tube pratiquement sans toucher les parois de l'élément 34 du conduit de liaison 3.

Le conduit 3 se raccorde au tube 2 par un coude de jonction 5 constitué d'une paroi qui sert en même temps à fermer l'extrémité du tube et à guider la matière tombant par l'orifice 32 de sorte qu'elle se répande bien dans le tube 2. On a déjà proposé les formes les plus diverses pour réaliser ce coude de jonction 5. Dans le brevet USP 3.792.961 par exemple, il se compose d'une paroi de forme conique sur laquelle se répand la matière. Cependant, celle-ci tombant d'une hauteur assez importante, la zone de chute risque de s'user assez rapidement. L'une des caractéristiques de la présente invention, réside dans le fait que le clinker tombe dans une sorte de goulotte ayant une section en V. Il en résulte que la matière tombe sur des parois inclinées et risque moins de les user d'autant plus que l'épaisseur de réfractaire est plus grande. D'autre part, la matière ne tombe pas d'un seul coup dans l'orifice 31, le débit de matière augmentant puis diminuant progressivement. Par conséquent, lorsque la chute commence, sous un faible débit, la matière peut s'accumuler dans le fond de la goulotte en V et former ainsi un matelas qui protège la paroi au moment où le débit de chute est maximal.

Mais le coude de jonction doit remplir également un autre rôle.

Sur les figures 5 à 11, on a représenté diverses positions d'un tube de refroidissement entraîné en rotation autour de l'axe 10 du four et qui portent les références G, A, B, C, D, E, F sur la figure 1. On peut repérer chaque position en fonction de l'angle de rotation de l'axe 30 à partir d'une position origine qui, sur la figure 1, correspond à la position A pour laquelle l'axe 30 du premier élément du conduit de liaison 3 est horizontal, la position C correspondant par conséquent à une rotation d'environ 300°.

A partir de la position B pour laquelle le second élément 34 est horizontal, le clinker se trouvant dans le tube 2 risque de repasser par le conduit d'alimentation s'il se trouve à la hauteur de l'orifice 32. Or une chute de clinker dans le four est dangereuse car elle risque de détériorer le revêtement et la tuyère de cuisson se trouvant dans l'axe du four, le danger est maximal lorsque l'orifice 31 passe dans la position C. En revanche, à partir de la position D pour laquelle l'élément 33 est horizontal, il n'y a plus de risque de retombée du clinker dans le four.

Le coude de jonction 5 doit donc favoriser l'avancement dans le tube 2 de la matière tombée pendant la phase d'alimentation jusqu'à une distance de l'orifice 31 telle que la matière ne risque pas de revenir vers cet orifice tant que le tube n'est pas passé par la position D.

Selon une caractéristique essentielle de la présente invention, cet effet est obtenu en donnant à la goulotte à section en V dans laquelle est déversée la matière, une forme hélicoïdale s'enroulant autour du tube sur au moins un quart de tour.

Les figures 3 et 4 montrent que de telles conditions peuvent être obtenues lorsque le coude 5 est formé d'une paroi cylindrique dont l'axe et le diamètre sont choisis judicieusement.

Sur les figures 3 et 4, on a représenté partiellement le four 1 et l'extrémité amont d'un tube 2 se trouvant sensiblement dans la position F de la figure 1. On voit nettement sur la figure 4 le conduit de liaison 3 est formé de deux éléments 33 et 34 débouchant respectivement dans le four 1 et dans le tube 2, par l'orifice d'entrée 31 et par l'orifice de sortie 32.

Comme on l'a déjà indiqué, l'élément 34 et le tube 2 ont un plan tangent commun P (figure 4) qui est défini par la génératrice xx' du tube 2 (fig. 3) et par la génératrice yy' du conduit 34, les deux génératrices se coupant en un point I. La paroi de guidage 5 va être choisie de telle sorte que son intersection avec le tube 2 coïncide sur une certaine distance, avec la partie amont du contour de l'orifice 32 dans la zone de déversement de la matière. Pour réaliser cette condition, les génératrices de la paroi cylindrique 5 seront sensiblement parallèles à la tangente au point 1 au contour de l'orifice 32 et l'axe 50 de la paroi cylindrique 5 sera placé sensiblement dans le plan tangent commun P de telle sorte qu'il coupe la génératrice xx' en O. De plus, la paroi cylindrique 5 aura un diamètre compris entre 2 et 3 fois celui du tube 2. Dans l'exemple des figures 3, 4, la paroi 5 a un diamètre légèrement supérieur au double de celui du tube 2, comme on le voit sur la figure 4 où l'on a prolongé en traits mixtes l'ellipse correspondant à la section de la paroi 5 par le plan perpendiculaire à l'axe du tube 2 et passant par le point I.

La paroi 5 coupe le tube 2 suivant une ligne 51 dont on a représenté en traits mixtes sur la figure 3 le développement 510 le long du plan P. On constate que, depuis le point 1 jusqu'au point K le plus éloigné vers l'aval sur le tube 2, la ligne 510 correspondant à la développée de la courbe d'intersection 51 est pratiquement rectiligne ce qui montre bien que la courbe 51 forme sur le tube 2 une hélice entre 1 et K c'est-à-dire pratiquement sur un demi-tour.

Sur les figures 5 à 11, on a représenté dans la mesure du possible l'évolution de la forme 40 du talus de matière à l'intérieur du tube 1, celui-ci étant supposé transparent.

La figure 5 représente le tube pendant le déversement de la matière. La partie gauche est une coupe selon A A de la partie droite, c'est-à-dire par un plan passant par le point I. La paroi 5 est coupée selon A A suivant une portion d'ellipse 52 et selon B B suivant une ellipse 53 indiquée en pointillés sur les figures. On voit ainsi la forme en V de la goulotte 54 constituée par l'intersection de la paroi 5 et du tube 2 et dans laquelle la matière s'accumule puis se déverse jusqu'à la partie inférieure du tube 2 en suivant l'arête hélicoïdale 51, formant le fond de la goulotte 54. Lorsque le tube continue à tourner autour de l'axe 10 du four et passant par la position A, la goulotte 54 provoque par son mouvement de vis un avancement de la matière vers l'aval à une vitesse supérieure à celle qui correspond à l'avancement dû uniquement à l'inclinaison de l'axe du tube.

De plus, la paroi 5 s'incline vers le bas ce qui favorise le déversement de la matière contenue dans la goulotte.

L'effet de la goulotte hélicoïdale (54) se produit jusqu'à la position B représentée sur la figure 7, la matière s'étant accumulée à l'extrémité de la goulotte, à une distance du centre du conduit d'alimentation (34) qui dépend des caractéristiques de la paroi cylindrique 5.

Le tube 2 continue à tourner et la matière accumulée au pied de la goulotte 54 et entraînée par le mouvement du tube, a tendance à remonter vers le haut, puis à se déverser, selon le processus classique d'avancement dans un tube rotatif incliné. Cependant comme on le voit sur la partie gauche de la figure 8 qui est une coupe par le plan B B écarté du point 1 vers l'aval, la paroi 5 tend à devenir de plus en plus verticale, ce qui augmente, dans cette partie le déversement de la matière qui reste ainsi accumulée près de l'extrémité aval K de la goulotte (54). Ainsi, pour la position D qui correspond au risque maximal présenté pour le retour de la matière dans le four, celle-ci est maintenue suffisamment écartée de l'orifice 31.

La rotation du tube continuant, la matière passe sur la paroi cylindrique du tube qui permet le redressement du talus 40, et la matière qui s'était accumulée a ainsi tendance à se déverser légèrement vers l'amont. Cependant, comme on l'a représenté sur la figure 9, pour des conditions de remplissage normales du tube le talus de matière n'est revenu à proximité de l'orifice 32 que lorsque l'axe 30 est horizontal, c'est-à-dire à 180° de la position origine A. Or à partir de cette position D, il n'y a plus de risque de retombée de la matière dans le four puisque le premier élément 33 du conduit d'alimentation s'incline ensuite vers le bas en partant du four.

Cependant dans le cas de remplissage très important du tube pouvant aller jusqu'à 40 % par exemple du volume disponible, on pourrait crain- dre un retour prématuré de la matière dans le conduit d'alimentation 3. C'est pourquoi, pour éviter ce risque, il est utile de prévoir un barrage constitué d'une paroi 6 placée juste en aval de l'orifice 32 et constituant un obstacle au retour de la matière vers le conduit d'alimentation 3.

Comme on l'a représenté sur la figure 4, le barrage 6 est formé d'un support métallique constitué d'un tube 60 de section rectangulaire sur lequel est montée une paroi réfractaire. Le tube 60 débouche à ses deux extrémités à travers la paroi 5 et la paroi cylindrique du refroidisseur 2. Le refroidissement est ainsi assuré par l'effet de cheminée créé par la convexion dans le tube 60.

Pour que le barrage possède une efficacité maximum en cas de remplissage important du tube refroidisseur, son arête supérieure est orientée de façon à se trouver parallèle au talus de matière lorsque celui-ci arrive au contact avec le barrage, c'est-à-dire avant la position D représentée sur la figure 9.

D'autre part, comme on le voit sur la figure 3, le barrage sera de préférence incliné de 20 à 40° par rapport à un plan perpendiculaire à l'axe 20 du tube de refroidissement 2. On augmente ainsi l'effet d'éloignement de la matière par rapport à l'orifice 32. (Cependant, pour simplifier le dessin, le barrage a été représenté perpendiculaire à l'axe 20 sur les figures 5 à 11). La ligne 41 représente en pointillés sur les figures 9, 10, 11, la forme possible du talus pour le remplissage maximal. On voit que le barrage peut commencer à produire son effet dès la position B (figure 7) à partir de laquelle le talus de matière risque de remonter vers l'amont. La matière a ainsi tendance à s'accumuler contre le barrage et, à partir de la position D (figure 9) pour laquelle il n'y a plus de danger de chute du clinker dans le four, le barrage cesse de produire son effet et laisse la matière refluer progressivement vers l'orifice.

D'ailleurs, selon une caractéristique importante de l'invention, cet effet est recherché et même favorisé par les dispositions selon l'invention.

En effet, à partir de la position E représentée sur la figure 10, la forme de la paroi 5 favorise l'accumulation de matière au début de la goulotte hélicoïdale 54 de telle sorte qu'il peut se former à proximité du point 1 un lit de matière qui favorise l'amortissement de la chute du clinker à la position C.

Il apparaît ainsi que en choisissant judicieusement la forme de la paroi 5 de fermeture du coude de liaison, on a favorisé successivement l'éloignement de la matière vers l'aval pour éviter son retour dans le four tant que le risque existe et ensuite le retour de la matière vers l'entrée de la goulotte hélicoïdale pour permettre la formation d'un lit de matière sur lequel tombera le clinker au début de sa chute.

Mais le coude de liaison selon l'invention présente une autre caractéristique originale et intéressante. En effet, le conduit de liaison n'a pas une section constante. Le second élément 34 qui est tangent au point 1 au tube de refroidissement 2 a une section droite circulaire et il se raccorde au premier élément 33 le long d'un plan perpendiculaire à son axe. De ce fait, le premier élément 33 a une section elliptique et la section droite circulaire de l'élément 34 est supérieure d'environ 30 % à la section elliptique du premier élément 33.

Il en résulte que l'air aspiré dans le four et passant dans le conduit de liaison 3 à contrecou- rant de la matière augmente progressivement de vitesse. Par rapport aux solutions classiques, la diminution de la vitesse de l'air à l'entrée 32 du conduit de liaison et l'amélioration des conditions aérodynamiques contribuent à amoindrir l'effet abrasif de la charge des poussières entraînées dans le four avec l'air de refroidissement.

Les dispositions qui viennent d'être décrites permettent donc de réduire simultanément certains facteurs qui nuisent à la longévité du revêtement réfractaire et en particulier le martèlement, le collage et l'usure dans la zone de chute de la matière venant du four, le risque de retour de clinker dans le four pour les positions hautes des tubes de refroidissement et l'érosion du conduit de liaison par l'air de refroidissement chargé de poussières et aspiré dans le four. Or ces divers avantages sont obtenus par une disposition qui, en même temps, simplifie beaucoup la fabrication du coude de liaison et de son revêtement réfractaire puisqu'elle est constituée uniquement d'une paroi cylindrique inclinée judicieusement. Enfin la longueur du coude de liaison a pu être réduite.

## Revendications

1. Dispositif de jonction entre un tube (2) de refroidissement et un four rotatif incliné (1) de cuisson d'une matière granuleuse, autour duquel sont disposés en satellites une pluralité de tubes (2) de refroidissement, d'axes parallèles à celui du four (1) et entraînés en rotation avec lui, chaque tube (2) étant relié avec l'intérieur du four (1) par un conduit de liaison (3) se raccordant tangentiellement du côté amont dans le sens de rotation avec l'extrémité supérieure du tube, celle-ci étant fermée par une paroi (5) inclinée par rapport à l'axe du tube (2) dans le sens d'avancement vers l'aval de la matière et coupant la paroi du tube (2) le long d'une arête d'intersection (51) qui s'enroule en hélice autour de l'axe du tube (2) jusqu'à un point K décalé angulairement vers l'aval, caractérisé par le fait que la paroi de fermeture (5) a la forme d'une portion de cylindre de révolution dont les génératrices sont parallèles à la partie amont du contour de l'orifice de sortie (32) du conduit de liaison (3) au point 1 de tangence du conduit (3) et du tube (2) de telle sorte que l'arête d'intersection (51) coïncide sur une certaine distance avec ladite partie amont de l'orifice de sortie (32) et que, dans la zone de déversement, la paroi de fermeture (5) forme, avec la paroi du tube (2) une goulotte (54) dont le fond est constitué par ladite arête hélicoïdale (51) et dans laquelle vient s'accumuler la matière au début de son déversement pour former un matelas de protection, ladite goulotte (54) ayant, en section par un plan transversal à l'axe du tube (2), la forme d'un V s'ouvrant au-dessous de l'orifice de sortie (32) du conduit de liaison (34), la paroi de fermeture (5) étant orientée de façon à s'incliner vers le bas au cours de la rotation du tube après le déversement de la matière.

2. Dispositif de jonction selon la revendication 1, caractérisé par le fait que l'arête hélicoïdale (51) a un pas supérieur à celui correspondant à la vitesse d'avancement de la matière dans le tube (2).

3. Dispositif de jonction selon la revendication 2, caractérisé par le fait que l'axe (50) de la paroi de fermeture cylindrique 5 est placé sensiblement dans le plan tangent commun au tube de refroidissement 2 et au conduit de liaison 34.

4. Dispositif de jonction selon l'une des revendications 2 et 3, caractérisé par le fait que la paroi de fermeture cylindrique (5) a un diamètre compris entre 2 et 3 fois celui du tube de refroidissement (2).

5. Dispositif de jonction selon la revendication 3, caractérisé par le fait que l'axe (50) de la paroi de fermeture cylindrique (5) coupe la génératrice du tube de refroidissement placée dans le plan tangent commun et fait avec celle-ci un angle compris entre 45 et 75°.

6. Dispositif de jonction selon l'une des revendications précédentes, caractérisé par le fait qu'il comprend un barrage (6) obturant partiellement le tube (2) en aval de l'orifice de sortie (32) du conduit de liaison (3) et placé de façon à interdire la remontée de matière vers l'orifice (32) lorsque le conduit de liaison (3) est au-dessus de l'axe du four (1) et permettant au contraire la remontée vers l'amont de matières le long de la paroi de fermeture (5) lorsque le conduit de liaison (3) est passé au-dessous de l'axe du four (1).

7. Dispositif de jonction selon la revendication 6, caractérisé par le fait que le barrage (6) est constitué d'un conduit tubulaire (60) traversant le tube, ouvert à ses extrémités pour le passage d'air de refroidissement et sur lequel s'appuie une paroi (6) en matière réfractaire.

8. Dispositif de jonction selon l'une des revendications précédentes, caractérisé par le fait que le conduit de liaison (3) se compose de deux éléments cylindriques (33, 34) formant un coude dont le sommet est tourné du côté du sens de rotation du four (1), et dont les axes font entre eux un angle compris entre 20 et 40°, le premier élément (33) étant dirigé radialement par rapport au four (1) et le deuxième élément (34) ayant un plan tangent commun avec le tube de refroidissement (2).

9. Dispositif de jonction selon la revendication 8, caractérisé par le fait que le second élément (34) a une section droite circulaire et que le premier élément (33) a une section droite elliptique.

## Claims

1. Joining device between a cooling tube (2) and an inclined rotary furnace (1) for firing a granular material, around which a plurality of cooling tubes (2) are arranged as satellites, which have axes parallel to that of the furnace (1) and which are rotating integrally with it, each tube (2) being linked to the interior of the furnace (1) by means of a connecting pipe (3) connected tangentially, on the front side in the direction of rotation, to the upper end of the tube, this being closed by a wall (5) inclined relative to the axis of the tube (2) in the downstream direction of advance of the material and intersecting the wall of the tube (2) along an edge of intersection (51) which winds spirally round the axis of the tube (2) up to a point K offset angularly downstream, characterised in that the closing wall (5) has the form of a portion of a cylinder of revolution, the generating lines of which are parallel to the upstream part of the contour of the outflow orifice (32) of the connecting pipe (3) at the point I of contact between the pipe (3) and the tube (2), in such a way that the edge of intersection (51) coincides over a certain distance with the said upstream part of the outflow orifice (32), and in that, in the discharge zone, the closing wall (5) forms together with the wall of the tube (2) a channel (54), the bottom of which consists of the said spiral edge (51) and in which the material accumulates at the start of its discharge, to form a protective cushion, the said channel (54) having, in a section through a plane transverse to the axis of the tube (2), the form of a V opening underneath the outflow orifice (32) of the connecting pipe (34), the closing wall (5) being directed in such a way as to become inclined downwards during the rotation of the tube after discharge of the material.

2. Joining device according to Claim 1, characterised in that the pitch of the spiral edge (51) is at a rate greater than that corresponding to the speed of advance of the material in the tube (2).

3. Joining device according to Claim 2, characterised in that the axis (50) of the cylindrical closing wall (5) is located substantially in the tangential plane common to the cooling tube (2) and to the connecting pipe (34).

4. Joining device according to one of Claims 2 and 3, characterised in that the cylindrical closing wall (5) has a diameter between two and three times that of the cooling tube (2).

5. Joining device according to Claim 3, characterised in that the axis (50) of the cylindrical closing wall (5) intersects the generating line of the cooling tube located in the common tangential plane and forms an angle of between 45 and 75° therewith.

6. Joining device according to one of the preceding Claims, characterised in that it incorporates a barrier (6) which partially shuts off the tube (2) downstream of the outflow orifice (32) of the connecting pipe (3) and located in such a way as to prevent material from rising towards the orifice (32) when the connecting pipe (3) is above the axis of the furnace (1), and, on the contrary, allowing materials to rise upstream along the closing wall (5) when the connecting pipe (3) has passed below the axis of the furnace (1).

7. Joining device according to Claim 6, characterised in that the barrier (6) consists of a tubular pipe (60) which passes through the tube and is open at its ends for the passage of cooling air and on which bears a wall (6) made of refractory material.

8. Joining device according to one of the preceding Claims, characterised in that the connecting pipe (3) is composed of two cylindrical elements (33, 34) forming an elbow, the vertex of which is turned towards the direction of rotation of the furnace (1) and the axes of which form between them an angle of between 20 and 40°, the first element (33) being directed radially in relation to the furnace (1) and the second element (34) having a tangential plane in common with a cooling tube (2).

9. Joining device according to Claim 8, characterised in that the second element (34) has a circular cross-section and in that the first element (33) has an elliptical cross-section.

## Patentansprüche

1. Anschlußvorrichtung zwischen einem Kühlrohr (2) und einem zum Brennen von körnigem Material schrägliegenden Drehofen (1), welcher ringsherum eine Mehrzahl planetarisch angeordneten, zu der Achse des Ofens (1) achsparallelen kühlrohre (2) aufweist, die mit diesem drehfest sind, wobei jedes Rohr (2) mit dem Inneren des Ofens (1) über eine Verbindungsleitung (3) verbunden ist, die tangential vorne in Drehrichtung an das obere Rohrende angeschlossen ist, das durch eine zur Achse des Rohres (2) in Materialflußrichtung nach unten geneigte Wand (5) verschlossen ist und die Wandung des Rohres (2) entlang einer Schnittkante (51) schneidet, die sich um die Achse des Rohres (2) bis zu einem nach unten winkelartig versetzten Punkt K spiralförmig windet, dadurch gekennzeichnet, daß die Verschlußwand (5) als ein Umdrehungszylinderausschnitt ausgebildet ist, dessen Mantellinien parallel zu dem obenliegenden Teil der Kontur der Austrittsöfnung (32) der Verbindungsleitung (3) an dem Berührungspunkt der Leitung (3) und des Rohres (2) verlaufen, so daß die Schnittkante (51) über einen bestimmten Abschnitt mit diesem obenliegenden Teil der Austrittsöffnung (32) zusammenfällt, und daß in dem Schüttbereich die Verschlußwand (5) mit der Wandung des Rohres (2) eine Schurre (54) bildet, deren Sohle durch diese spiralförmige Kante (51) gebildet ist und in welcher sich das Material bei Schüttbeginn ansammelt um einen Schutzpolster zu bilden, wobei diese Schurre (54) bei einem Schnitt durch eine zur Achse des Rohres (2) querverlaufende Ebene eine unter der Austrittsöffnung (32) der Verbindungsleitung (34) sich öffnende V Form aufweist, und die Verschlußwand (5) derart ausgerichtet ist, daß sie sich während der Rohrumdrehung nach dem Materialaustrag nach unten neigt.

2. Anschlußvorrichtung nach Anspruch 1, dadurch gekennzeichnet, daß die spiralförmige Kante (51) eine grössere Steigung als die der Materialfördergeschwindigkeit in dem Rohr (2) entsprechende Steigung aufweist.

3. Anschlußvorrichtung nach Anspruch 2, dadurch gekennzeichnet, daß die Achse (50) der zylindrischen Verschlußwand (5) wesentlich in der gemeinsamen Tangentialebene des Kühlrohres (2) und der Verbindungsleitung (34) liegt.

4. Anschlußvorrichtung nach einem der Ansprüche 2 und 3, dadurch gekennzeichnet, daß die zylindrische Verschlußwand (5) einen 2 bis 3 fach grösseren Durchmesser als der Durchmesser des Kühlrohres (2) aufweist.

5. Anschlußvorrichtung nach Anspruch 3, dadurch gekennzeichnet, daß die Achse (50) der zylindrischen Verschlußwand (5) die in der gemeinsamen Tangentialebene liegende Mantellinie des Kühlrohres schneidet und mit dieser einen Winkel zwischen 45 und 75° bildet.

6. Anschlußvorrichtung nach einem der vorhergehenden Ansprüche, dadurch gekennzeichnet, daß sie eine Sperre (6) umfaßt, die das Rohr (2) unten an der Austrittsöffnung (32) der Verbindungsleitung (3) teilweise verschließt und deren Anordnung den Materialrückfluß zu der Öffnung (32) verhindert, wenn sich die Verbindungsleitung (3) über der Achse des Ofens (1) befindet, und im Gegenteil den Materialrückfluß entlang der Verschlußwand (5) nach oben zuläßt, wenn die Verbindungsleitung (3) unter der Achse des Ofens (1) liegt.

7. Anschlußvorrichtung nach Anspruch 6, dadurch gekennzeichnet, daß die Sperre (6) aus einer das Rohr durchquerende Rohrleitung (60) besteht, die zum Durchlassen der Kühlluft an ihren Enden geöffnet ist und auf welcher eine Wand (6) aus feuerfestem Material abgestützt ist.

8. Anschlußvorrichtung nach einem der vorhergehenden Ansprüche, dadurch gekennzeichnet, daß die Verbindungsleitung (3) aus zwei als Kniestück ausgebildete Zylinderteile (33, 34) besteht, dessen Spitze in Drehrichtung des Ofens (1) ausgerichtet ist und dessen Achsen miteinander einen Winkel zwischen 20 und 40° bilden, wobei das erste Teil (33) zum Ofen (1) radial ausgerichtet ist und das zweite Teil (34) eine mit dem Kühlrohr (2) gemeinsame Tangentialebene aufweist.

9. Anschlußvorrichtung nach Anspruch 8, dadurch gekennzeichnet, daß das zweite Teil (34) einen kreisförmigen geraden Querschnitt und das erste Teil (33) einen elliptischen geraden Querschnitt aufweisen.
